# EUROPÄISCHE PATENTSCHRIFT

(11) **EP 2 828 430 B1**
(45) Veröffentlichungstag und Bekanntmachung des Hinweises auf die Patenterteilung: **09.03.2016**
(21) Anmeldenummer: 13709907.3
(22) Anmeldetag: 15.03.2013
(51) Int. Cl.: D06F 37/02, D06F 58/04

(54) **WÄSCHETROMMEL MIT EINEM STRUKTURMUSTER SOWIE WÄSCHEBEHANDLUNGSMASCHINE MIT SOLCHER WÄSCHETROMMEL**
LAUNDRY DRUM HAVING A STRUCTURE PATTERN AND LAUNDRY TREATMENT MACHINE COMPRISING SUCH LAUNDRY DRUM
TAMBOUR À LINGE PRÉSENTANT UN DESSIN STRUCTURÉ ET MACHINE DE TRAITEMENT DU LINGE ÉQUIPÉE D'UN TEL TAMBOUR À LINGE

(30) Priorität: 22.03.2012 DE 102012204560
(43) Veröffentlichungstag der Anmeldung: 28.01.2015
(73) Patentinhaber: BSH Hausgeräte GmbH, 81739 München (DE)
(72) Erfinder: EGLMEIER, Hans, 10587 Berlin (DE)
(86) Internationale Anmeldenummer: PCT/EP2013/055373
(87) Internationale Veröffentlichungsnummer: WO 2013/139699

(56) Entgegenhaltungen:
- EP-A1- 2 177 657
- EP-B1- 1 458 919
- US-A- 4 133 152

## Beschreibung

Die Erfindung betrifft eine Wäschetrommel für eine Wäschebehandlungsmaschine, die einen Trommelmantel mit einem Strukturmuster aufweist, und eine Wäschebehandlungsmaschine mit solch einer Wäschetrommel. Speziell betrifft die Erfindung das Gebiet der Waschmaschinen, Waschtrockner und Wäschetrockner.

Aus der EP 1 458 919 B1 und der EP 1 974 083 B1 ist jeweils eine Trommel für eine Wäschebehandlungsmaschine bekannt. Die Wäschetrommel ist innerhalb eines Gehäuses der Wäschebehandlungsmaschine drehbar gelagert und weist eine Bodenscheibe sowie einen Mantel auf. Diese beiden Bauteile bestehen aus Blech und sind einzeln oder beide mit einer zum Trommelinneren gerichteten Wölbstruktur versehen. Um die Bauteile steifer zu gestalten, um ihre Drainagefähigkeit zu verbessern und um ihre Anmutung zu fördern, ist die Wölbstruktur aus zum Trommelinneren hin gerichteten Kugelkalotten gebildet. Ferner sind genügend große Flutlöcher vorgesehen, die geeignet angeordnet sind. Die Anordnung fördert die Steifigkeit des so strukturierten Trommelmantels. Ferner können auf der Innenfläche des Trommelmantels angesetzte Mitnehmer vorgesehen sein, wobei die Oberfläche der Mitnehmer ebenfalls mit einer Wölbstruktur aus Noppen versehen ist.

Bei der aus der EP 1 458 919 B1 oder der EP 1 974 083 B1 bekannten Trommel kann der Trommelmantel im Betrieb unter Umständen zu Schwingungen angeregt werden, die diesen verbiegen. Dabei kann es zu Abweichungen von der idealerweise vorgegebenen zylindermantelförmigen Ausgangsform infolge der Schwingungen kommen. Da die Trommel innerhalb eines Laugenbehälters angeordnet ist, könnte im Extremfall der Trommelmantel in Kontakt mit dem umgebenden Laugenbehälter gelangen. Auch deshalb muss ein ausreichend großer Abstand zwischen dem Trommelmantel und dem Laugenbehälter vorgegeben sein. Wegen des in der Regel ohnehin stark beschränkten Bauraums geht der entsprechend groß vorgegebene Abstand zwischen dem Laugenbehälter und dem Trommelmantel zu Lasten eines möglichen Trommeldurchmessers. Ferner muss auch die Materialstärke des Trommelmantels ausreichend groß sein.

Im vorliegenden Zusammenhang ist unter einer "Parkettierung" eine in oder auf einer Oberfläche angebrachte Struktur zu verstehen, die aus einer großen Vielzahl einzelner Flächenelemente besteht, deren jedes Abmessungen aufweist, die eine maximale Länge, welche wesentlich kleiner ist als jeder maximale Durchmesser der Oberfläche, nicht überschreiten. Gewöhnliche Beispiele für Parkettierungen sind demnach Beläge für Böden in Wohnräumen, die aus hölzernen oder keramischen Flächenelementen gebildet sind, deren jedes Abmessungen aufweist, die deutlich kleiner als die Abmessungen des jeweils betrachteten Bodens sind. Auch sind die durch Prägen erzeugten Strukturen der aus der EP 1 458 919 B1 oder der EP 1 974 083 B1 bekannten Wäschetrommeln Beispiele für Parkettierungen. Ein gewöhnliches Gegenbeispiel wäre ein Belag für einen solchen Boden, der aus Bohlen oder Brettern gebildet ist, welche sich von einer Seite des Wohnraums bis zur anderen Seite erstrecken.

Das US-Patent 4,133,152 des Erfinders Roger Penrose beschreibt eine geschlossene, nichtperiodische Parkettierung einer Oberfläche mittels mehrerer Elemente, die als "Kacheln" bezeichnet werden. Die Oberfläche kann ein Boden oder eine Wand eines Gebäudes oder ein lehrreiches Spiel nach Art eines Puzzles sein. Solche nichtperiodischen Parkettierungen werden inzwischen geläufig als "Penrose-Parkettierungen" bezeichnet. Auch aus der WO 2001/085274 A1 gehen solche Parkettierungen hervor.

Das Dokument EP 2 177 657 A1 beschreibt eine Trommel (3) für eine Waschmaschine (1) mit einem Laugenbehälter (2), in dem die Trommel (3) über eine horizontale oder geneigte Achse (7) drehbar gelagert werden kann, umfassend einen zylinderförmigen Mantel (19), der mittels einer Stirnwand (20) begrenzt ist, wobei der Mantel (19) eine Struktur aus zum Trommelinneren gerichteten Wölbungen, die aus einzelnen gewölbten Segmenten (22) besteht, umfasst, wobei die Größe der Segmente (22) unterschiedlich ausgebildet ist, derart, dass die Struktur aus den gewölbten Segmenten (22) auf dem Mantel (19) ein gekrümmtes Muster bildet.

Aufgabe der Erfindung ist es, eine Wäschetrommel für eine Wäschebehandlungsmaschine und eine Wäschebehandlungsmaschine mit einer Wäschetrommel zu schaffen, die einen verbesserten Aufbau aufweisen. Speziell ist es eine Aufgabe der Erfindung, eine Wäschetrommel, bei der mögliche Schwingungen reduziert sind, und eine Wäschebehandlungsmaschine mit solch einer Wäschetrommel anzugeben.

Die Aufgabe wird durch eine Wäschetrommel für eine Wäschebehandlungsmaschine sowie durch eine Wäschebehandlungsmaschine gemäß entsprechendem unabhängigem Patentanspruch gelöst. Bevorzugte Weiterbildungen der Wäschetrommel und der Wäschebehandlungsmaschine ergeben sich aus den abhängigen Patentansprüchen, nachfolgender Beschreibung sowie beigefügter Zeichnung, wobei bevorzugten Weiterbildungen der Wäschetrommel bevorzugte Weiterbildungen der Wäschebehandlungsmaschine entsprechen und umgekehrt, und dies auch dann, wenn darauf hierin nicht explizit hingewiesen ist.

Die Aufgabe wird demnach durch eine Wäschetrommel für eine Wäschebehandlungsmaschine gelöst, wobei ein Trommelmantel vorgesehen ist, welcher Trommelmantel ein Strukturmuster aufweist und wobei das Strukturmuster zumindest abschnittsweise auf einer Penrose-Parkettierung basiert. Auch wird die Aufgabe durch eine Wäschebehandlungsmaschine, die insbesondere zum Waschen und/oder Trocknen von Wäsche dient, mit solch einer Wäschetrommel gelöst.

Die Wäschetrommel eignet sich besonders für Wäschebehandlungsmaschinen, die als Waschmaschine oder Waschtrockner ausgestaltet sind. Speziell bei einem Schleuderhochlauf der Wäschetrommel wirken sich Eigenfrequenzen dahingehend aus, dass es zu vergleichsweise starken Einflüssen auf die Wäschetrommel kommen kann. Durch die Ausgestaltung des Trommelmantels mit dem Strukturmuster, das auf der Penrose-Parkettierung basiert, werden solche Eigenfrequenzen vermieden. Denn im Unterschied zu regelmäßigen Prägungen und Lochstrukturen sind beim erfindungsgemäß vorgesehenen Strukturmuster Symmetrien zumindest weitgehend vermieden. Selbst wenn das Strukturmuster des Trommelmantels nur abschnittsweise auf der Penrose-Parkettierung basiert, ergibt sich eine wirkungsvolle Unterdrückung von Schwingungen. Dies wirkt sich insbesondere günstig auf die Stabilitätsanforderungen aus. Im Hinblick auf eine vorgegebene Stabilität kann hierdurch auch eine Materialeinsparung erzielt werden. Beispielsweise kann der Trommelmantel aus einem Metallblech gebildet sein. Dann kann beispielsweise die Blechstärke verringert werden. Ferner kann durch die Reduzierung der auftretenden Schwingungsamplitude der beispielsweise innerhalb eines Laugenbehälters vorgegebene Raum besser genutzt werden. Denn durch die Reduzierung der Schwingungen kann beispielsweise der Durchmesser der Wäschetrommel vergrößert werden. Dadurch vergrößert sich auch das Fassungsvolumen der Wäschetrommel. Dies ermöglicht größere Beladungsvolumen.

Für die Erhöhung der Trommelstabilität ist insbesondere relevant, dass es keine längere gerade Linie und somit potenzielle Knicklinie gibt, entlang der ein verzerrungsfreies Biegen des Bauteils und erst recht nicht ein Knicken möglich wäre. Somit kann durch das auf der Penrose-Parkettierung basierende Strukturmuster ein irreversibles, beispielsweise durch Knicke, oder reversibles, also elastisches, Verformen der Wäschetrommel im Vergleich zu regelmäßigen Strukturierungen und Prägungen wesentlich reduziert werden. Ferner ergibt sich der Vorteil, dass akustische Schwingungsmoden mit Wellenlängen in kleinen ganzzahligen Bruchteilen der Bauteilabmessungen oder kleinen ganzzahligen Vielfachen davon reduziert sind. Dies wirkt sich in einer Verringerung der Geräuschemission aus.

Außerdem kann die Wäschebehandlung verbessert werden. Denn die Übertragung eines periodischen Musters beim Abwälzen, insbesondere Reversieren, der Wäsche oder beim wiederholten Andrehen der Wäschetrommel zum Schleudern kann von vornherein vermieden werden. Somit ergibt sich konstruktionsbedingt auch keine Vorzugsstelle für den Mechanikeintrag in einen Wäscheballen oder dergleichen. Ein ungünstiger Mechanikeintrag, der beispielsweise auftritt, wenn ein Wäscheballen immer wieder auf die gleiche Stelle fällt, wird somit vermieden.

Schließlich bietet die erfindungsgemäße Wäschetrommel eine besondere Anmutung der Oberfläche, welche sich von den bekannten, auf periodischen Vorbildern beruhenden Strukturen wesentlich unterscheidet.

Somit ergeben sich durch die Nichtperiodizität des Strukturmusters wesentliche Vorteile. Die Penrose-Parkettierung zeichnet sich durch eine globale Nichtperiodizität aus. Diese kann durch keine Symmetrieoperation, wie Verschiebung, Drehung, Spiegelung, Gleitspiegelung und Kombinationen aus diesen mit sich selbst zur Deckung gebracht werden. Diese Nichtperiodizität überträgt sich auf das Strukturmuster, das auf der Penrose-Parkettierung basiert. Hierbei ermöglicht das Strukturmuster allerdings noch Anpassungen an den jeweiligen Anwendungsfall, beispielsweise durch die Ausgestaltung von Strukturelementen des Strukturmusters. Ferner kann die Penrose-Parkettierung aus unterschiedlichen Kacheln und auf unterschiedliche Weise beziehungsweise durch die Wahl des Ausschnitts der Penrose-Parkettierung für das flächenmäßig begrenzte Strukturmuster an den jeweiligen Anwendungsfall angepasst werden. Als Parameter für die Penrose-Parkettierung kann hierbei insbesondere auch eine Kachelgröße dienen.

Das Strukturmuster kann insbesondere durch Prägen in dem Trommelmantel ausgestaltet werden. Hierbei können Strukturelemente ausgestaltet werden, die sich je nach Anwendungsfall nach innen, nach außen oder sowohl nach innen als auch nach außen erstrecken. Insbesondere ist auch eine alternierende Ausgestaltung denkbar, wobei nebeneinander angeordnete Strukturelemente abwechselnd nach innen beziehungsweise außen ausgeformt werden. Auch die Höhe der Strukturelemente kann geeignet variiert werden.

In vorteilhafter Weise ist die Penrose-Parkettierung aus einer Vielzahl von Kacheln zusammengesetzt. Speziell kann die Penrose-Parkettierung aus einer ersten Kachelart und einer zweiten Kachelart zusammengesetzt sein, wobei die erste Kachelart auf einer Raute mit Eckwinkeln von 36° und 144° basiert und wobei die zweite Kachelart auf einer Raute mit Eckwinkeln von 72° und 108° basiert.

Hierbei ist es ferner vorteilhaft, dass das Strukturmuster Strukturelemente aufweist, die jeweils innerhalb einer Kachel der Penrose-Parkettierung ausgestaltet sind. Hierbei kann somit für jede Kachel ein Strukturelement des Strukturmusters ausgewählt werden. Allerdings ist es auch denkbar, dass an einzelnen Kacheln keine Strukturelemente vorgesehen sind.

Vorteilhaft ist es hierbei auch, dass zumindest ein Teil der Strukturelemente als nach innen ausgeformte Pyramidenstümpfe und/oder als nach innen ausgeformte Kalotten ausgestaltet ist. Die Kalotten können insbesondere als Kugelkalotten ausgestaltet sein. Eine Höhe der als Pyramidenstümpfe oder Kalotten ausgestalteten Strukturelemente kann beispielsweise etwa 1 cm betragen. Die Strukturelemente können hierbei die Mitnahme der Wäsche gewährleisten.

Je nach Anwendungsfall kann die Wäschetrommel hierdurch ohne zusätzliche Mitnehmer ausgestaltet werden. Speziell in diesem Fall kann sich das über den gesamten Umfang der Wäschetrommel erstreckende Strukturmuster auf genau einer Penrose-Parkettierung basieren. Einzelne oder auch alle Strukturelemente können durch eine geeignete Wahl ihrer Größe und Form als Mitnehmer wirken.

Vorteilhaft ist es hierbei auch, dass das Strukturmuster zumindest eine Gruppe von nebeneinander angeordneten Strukturelementen aufweist, die einen Mitnehmer bilden. Diese Gruppe von Strukturelementen kann insbesondere mit einer größeren Höhe als die anderen Strukturelemente, die keinen Mitnehmer bilden, ausgestaltet sein.

Vorteilhaft ist es ferner, dass zumindest ein Teil der Strukturelemente als nach außen ausgeformte Pyramiden ausgestaltet ist. Hierbei ist es außerdem von Vorteil, dass zumindest ein Teil der nach außen ausgeformten Pyramiden jeweils eine Pyramidenspitze mit einem Drainageloch aufweist. Die nach außen ausgeformten Strukturelemente können beispielsweise eine Höhe von etwa 0,5 cm aufweisen. Ein Drainageloch ist vorzugsweise etwa in der Mitte einer Kachel der Penrose-Parkettierung vorgesehen. Speziell bei rautenförmigen Kacheln kann das Drainageloch in dem Mittelpunkt der Raute angeordnet sein, der dann bezüglich der Trommelachse an dem Strukturelement am weitesten außen liegt. Bei rautenförmig ausgestalteten Kacheln kann die Seitenlänge beispielsweise im Bereich weniger Zentimeter liegen.

Vorteilhaft ist es allerdings auch, dass der Trommelmantel in einer Drehrichtung betrachtet in mehrere Abschnitte aufgeteilt ist und dass jeder Abschnitt ein auf der Penrose-Parkettierung basierendes Strukturmuster aufweist. Hierbei können die Abschnitte des Trommelmantels mit zumindest im Wesentlichen übereinstimmenden Strukturmustern ausgestaltet sein. Diese Ausgestaltung kann speziell bei Wäschetrommeln mit separaten Mitnehmern zum Einsatz kommen. Hierbei kann beispielsweise zwischen je zwei in Drehrichtung aufeinander folgenden Mitnehmern einer der Abschnitte mit dem auf der Penrose-Parkettierung basierenden Strukturmuster vorgesehen sein. Hierdurch ist der Bereich zwischen jeweils zwei Mitnehmern dann entsprechend quasi periodisch strukturiert, wobei sich das Strukturmuster im Zuge einfacherer Herstellung oder Gestaltung in jedem Abschnitt wiederholen kann. Im strengen mathematischen Sinn weist der Trommelmantel mit dem Strukturmuster eine Symmetrie bezüglich einer vollen Umdrehung von 360° auf. Werden mehrere Abschnitte mit identischen Strukturmustern realisiert, dann weist der Trommelmantel eine Periodizität auf, die ein Bruchteil von 360° ist. Allerdings ergibt sich bezüglich jedes Abschnitts eine nichtperiodische Ausgestaltung, wodurch sich in Bezug auf den jeweiligen Anwendungsfall bereits eine ausreichende Schwingungsdämpfung ergeben kann.

Vorteilhaft ist es ferner, dass das Strukturmuster Drainagekanäle aufweist, die sich jeweils entlang von aneinandergefügten Kanten von Kacheln der Penrose-Parkettierung erstrecken. Speziell kann zwischen Strukturelementen, die als nach innen ausgeformte Pyramidenstümpfe und/oder als nach innen ausgeformte Kalotten ausgestaltet sind, ein System von Drainagekanälen ausgestaltet werden. Hierbei ist es ferner vorteilhaft, dass das Strukturmuster Drainagelöcher aufweist, die jeweils an Ecken der aneinandergefügten Kacheln der Penrose-Parkettierung angeordnet sind. Die Drainagelöcher können hierbei insbesondere in Bezug auf Drainagekanäle, die entlang der Kanten angeordnet sind, vorteilhaft angeordnet werden.

Bevorzugte Ausführungsbeispiele der Erfindung sind in der nachfolgenden Beschreibung anhand der Figuren der beigefügten Zeichnung, in denen sich entsprechende Elemente mit übereinstimmenden Bezugszeichen versehen sind, näher erläutert. Es zeigen:
- Fig. 1: eine Kachel entsprechend einer ersten Kachelart einer Penrose-Parkettierung für ein Strukturmuster eines Trommelmantels einer Wäschetrommel für eine Wäschebehandlungsmaschine entsprechend einem Ausführungsbeispiel;
- Fig. 2: eine Kachel entsprechend einer zweiten Kachelart der Penrose-Parkettierung für das Strukturmuster gemäß diesem Ausführungsbeispiel;
- Fig. 3: die Penrose-Parkettierung des Ausführungsbeispiels auf einer begrenzten Fläche und
- Fig. 4: den Trommelmantel der Wäschebehandlungsmaschine des Ausführungsbeispiels in einer schematischen, abgewickelten und auszugsweisen Darstellung.

Fig. 1 zeigt eine Kachel 1 entsprechend einer ersten Kachelart einer Penrose-Parkettierung 3' für ein Strukturmuster 3 eines Trommelmantels 4 einer Wäschetrommel 5 für eine Wäschebehandlungsmaschine 6 (Fig. 4) entsprechend einem Ausführungsbeispiel. Die Kachel 1 weist Kanten 7, 8, 9, 10 auf, die jeweils gleich lang sind. Die Länge der Kanten 7 bis 10 beträgt eine Längeneinheit (LE). Die Längeneinheit LE ist in Bezug auf den jeweiligen Anwendungsfall gewählt. Beispielsweise kann die Längeneinheit LE im Bereich einiger cm vorgegeben sein.

Die Kachel 1 weist außerdem Ecken 11, 12, 13, 14 auf. Die Ecke 11 befindet sich zwischen den Kanten 7, 10. Die Ecke 12 befindet sich zwischen den Kanten 7, 8. Die Ecke 13 befindet sich zwischen den Kanten 8, 9. Die Ecke 14 befindet sich zwischen den Kanten 9, 10. An den Ecken 11 bis 14 ergeben sich zwischen den jeweiligen Kanten 7 bis 10 Eckwinkel 15, 16, 17, 18. Die Eckwinkel 15, 17 an den Kanten 11, 13 betragen jeweils 36°. Die Eckwinkel 16, 18 an den Ecken 12, 14 betragen jeweils 144°. Somit sind die Eckwinkel 15 bis 18 jeweils als ganzzahlige Vielfache von 36° vorgegeben.

Fig. 2 zeigt eine Kachel 2 entsprechend einer zweiten Kachelart der Penrose-Parkettierung 3' für das Strukturmuster 3 des in Fig. 4 dargestellten Trommelmantels 4 der Wäschetrommel 5 für die Wäschebehandlungsmaschine 6 entsprechend dem Ausführungsbeispiel. Die Kachel 2 weist Kanten 20, 21, 22, 23 auf. Die Kanten 20 bis 23 stoßen an Ecken 24, 25, 26, 27 der Kachel 2 zusammen. Hierbei befindet sich die Ecke 24 zwischen den Kanten 20, 23. Die Ecke 25 befindet sich zwischen den Kanten 20, 21. Die Ecke 26 befindet sich zwischen den Kanten 21, 22. Die Ecke 27 befindet sich zwischen den Kanten 22, 23. An den Ecken 24 bis 27 sind jeweils Eckwinkel 28, 29, 30, 31 vorgegeben. Die Eckwinkel 28, 30 an den Ecken 24, 26 betragen jeweils 72°. Die Eckwinkel 29, 31 an den Ecken 25, 27 betragen jeweils 108°. Somit sind die Eckwinkel 28 bis 31 jeweils als ganzzahlige Vielfache von 36° gewählt. Die Kanten 20 bis 23 haben jeweils eine Kantenlänge von einer Längeneinheit LE.

Die Kacheln 1, 2 sind somit als rautenförmige Kacheln 1, 2 ausgestaltet. Aus den Kacheln 1, 2 kann die Penrose-Parkettierung 3' zusammengesetzt werden, wie es in der Fig. 3 veranschaulicht ist. Hierdurch kann eine Penrose-Parkettierung 3' aus einer Vielzahl von Kacheln 1, 2, die aus der ersten Kachelart und der zweiten Kachelart bestehen, zusammengefügt werden. Beim Zusammenfügen der Vielzahl von Kacheln 1, 2 muss allerdings noch eine Regel zum Zusammenfügen beachtet werden. Diese Regel ist durch konstruktive Fügeelemente 32, 33, 34, 35 veranschaulicht, die als gedankliche Hilfskonstrukte betrachtet werden können. An der Kante 7 der Kachel 1 und an der Kante 23 der Kachel 2 sind einfache Ausbuchtungen 32 vorgesehen. An der Kante 8 der Kachel 1 und an der Kante 20 der Kachel 2 sind einfache Einkerbungen 33 vorgesehen. Die einfache Ausbuchtung 32 und die einfache Einkerbung 33 sind einander zugeordnet. Die Regel zum Zusammenfügen besagt nun, dass die Kacheln 1, 2 so aneinander angefügt werden können, dass die einfache Ausbuchtung 32 in die einfache Einkerbung 33 eingreift. Dies bedeutet, dass die Kachel 1 mit der Kante 7 an die Kante 20 der Kachel 2 angefügt werden kann. Ebenso kann die Kachel 2 mit ihrer Kante 23 an die Kante 8 der Kachel 1 angefügt werden. Zwei Kacheln 1 der ersten Kachelart können ebenso aneinander angefügt werden, nämlich an den Kanten 7, 8. Entsprechend können auch zwei Kacheln 2 von der zweiten Kachelart an den Kanten 20, 23 aneinander angefügt werden.

Entsprechend diesem Schema sind zweifache Ausbuchtungen 34 an der Kante 9 der Kachel 1 sowie der Kante 22 der Kachel 2 vorgesehen. Und zweifache Einkerbungen 35 sind an der Kante 10 der Kachel 1 sowie an der Kante 21 der Kachel 2 vorgesehen. Die zweifache Ausbuchtung 34 korrespondiert mit der zweifachen Einkerbung 35, so dass diesbezügliche Kanten aneinander angefügt werden können.

Somit stellen die konstruktiven Elemente, nämlich die einfachen Ausbuchtungen 32, die einfachen Einkerbungen 33, die zweifachen Ausbuchtungen 34 und die zweifachen Einkerbungen 35, eine anschauliche Möglichkeit dar, um die Regel zum Zusammenfügen einer Vielzahl von Kacheln 1, 2 entsprechend der ersten Kachelart und der zweiten Kachelart zu beschreiben, damit eine Penrose-Parkettierung entsteht. Hierdurch ist gewährleistet, dass eine nichtperiodische Parkettierung entsteht.

Es ist anzumerken, dass die Penrose-Parkettierung auch aus anders ausgeformten Kacheln gebildet werden kann. Hierbei ist die Anzahl der Kachelarten nicht notwendigerweise gleich 2.

Fig. 3 zeigt die Penrose-Parkettierung 3' des Ausführungsbeispiels auf einer begrenzten Fläche 40. Hierbei sind zur Vereinfachung der Darstellung nur die Kacheln 1, 2 gekennzeichnet. Unter Beachtung der Regeln zum Zusammenfügen kann beispielsweise die in der Fig. 3 dargestellte Penrose-Parkettierung 3' entstehen, wobei die Fläche 40 einen bestimmten Ausschnitt wählt. In Abhängigkeit von dem gewählten Ausschnitt, der Größe der Fläche 40 und der Vorgabe der Längeneinheit LE kann eine Anpassung an unterschiedliche Trommelmäntel 4 und Anwendungsfälle erfolgen.

Fig. 4 zeigt den Trommelmantel 4 der Wäschetrommel 5 der Wäschebehandlungsmaschine 6 des Ausführungsbeispiels in einer schematischen, abgewickelten und auszugsweisen Darstellung. In diesem Ausführungsbeispiel ist der Trommelmantel 4 in mehrere Abschnitte unterteilt, von denen in der Fig. 4 der Abschnitt 41 dargestellt ist. Der Trommelmantel 4 weist das Strukturmuster 3 auf. Das Strukturmuster 3 basiert in dem Abschnitt 41 auf der Penrose-Parkettierung 3'. Hierbei sind exemplarisch Kacheln 1, 2 der Penrose-Parkettierung 3' durch unterbrochen dargestellte Linien veranschaulicht. Die Penrose-Parkettierung 3' ist in diesem Ausführungsbeispiel aus einer Vielzahl von Kacheln 1, 2 der ersten Kachelart und der zweiten Kachelart zusammengesetzt. Zur Vereinfachung der Darstellung sind hierbei nur die Kacheln 1, 2 veranschaulicht.

Das Strukturmuster 3 weist Strukturelemente 42, 43 auf. Das Strukturelement 42 ist hierbei innerhalb der Kachel 1 der Penrose-Parkettierung 3' ausgestaltet. Das Strukturelement 43 ist innerhalb der Kachel 2 der Penrose-Parkettierung ausgestaltet. Die Strukturelemente 42, 43 können beispielsweise als nach innen ausgeformte Pyramidenstümpfe oder als nach innen ausgeformte Kalotten ausgestaltet sein. Ein Teil der Strukturelemente kann auch als nach außen ausgeformte Strukturelemente, insbesondere als nach außen ausgeformte Pyramiden, ausgestaltet sein.

Zur Illustration ist ein Strukturelement 44 dargestellt, das als nach außen ausgeformte Pyramide 44 ausgestaltet ist. Das Strukturelement 44 weist eine Pyramidenspitze 45 auf. An der Pyramidenspitze 45 ist ein Drainageloch 46 ausgestaltet. Hierbei ist in Bezug auf den jeweiligen Anwendungsfall eine beliebige Kombination von geeigneten Strukturelementen 42 bis 44 möglich.

In diesem Ausführungsbeispiel ist die Kante 7 der Kachel 1 an die Kante 20 der Kachel 2 angefügt. Das Strukturmuster 3 kann eine Vielzahl von Drainagekanälen 47 aufweisen, die sich jeweils entlang von aneinandergefügten Kanten, insbesondere den Kanten 7, 20, von Kacheln, insbesondere der Kacheln 1, 2, der Penrose-Parkettierung 3' erstrecken. Ferner ist es vorteilhaft, dass das Strukturmuster 3 Drainagelöcher 48, 49, 50, 51, 52, 53 aufweist, die jeweils an Ecken 11 bis 14, 24 bis 27 der aneinandergefügten Kacheln 1, 2 der Penrose-Parkettierung 3' angeordnet sind. Zur Vereinfachung der Darstellung sind in der Fig. 4 nur die Drainagelöcher 48 bis 53 an den Ecken 11 bis 14, 24 bis 27 gekennzeichnet.

Somit kann ein Netzwerk von Drainagekanälen 47 realisiert werden, in dem eine Vielzahl von Drainagelöchern 48 bis 53 angeordnet ist.

Die Anzahl der Kacheln 1, 2 und somit die Anzahl der Strukturelemente 42 bis 44 in dem Abschnitt 41 kann durch die Wahl der Längeneinheit LE beeinflusst werden. Speziell kann eine deutlich größere Anzahl an Strukturelementen 42 bis 44 vorgesehen sein, als es in der Fig. 4 dargestellt ist.

In diesem Ausführungsbeispiel sind Mitnehmer 60, 61 der Wäschetrommel 5 als separate Mitnehmer 60, 61 realisiert. Allerdings können auch ein oder mehrere Mitnehmer 60, 61 durch eine Gruppe 62 von Strukturelementen 62A bis 62E ersetzt werden. Diese Gruppe 62 bildet dann einen Mitnehmer 62. Die Strukturelemente können hierfür eine größere Höhe als die übrigen Strukturelemente 42, 43 aufweisen.

Der Trommelmantel 4 kann in einer Drehrichtung 63 betrachtet in mehrere Abschnitte 41 aufgeteilt sein, wobei jeder Abschnitt 41 ein auf der Penrose-Parkettierung 3' basierendes Strukturmuster 3 aufweist. Zur Vereinfachung der Herstellung ist es hierbei vorteilhaft, dass die einzelnen Abschnitte 41 des Trommelmantels 4 mit im Wesentlichen übereinstimmenden Strukturmustern 3 ausgestaltet sind. Allerdings können auch unterschiedliche Strukturmuster 3 zum Einsatz kommen.

Die Erfindung ist nicht auf die beschriebenen Ausführungsbeispiele beschränkt.

### Bezugszeichenliste

- 1, 2: Kachel
- 3: Strukturmuster
- 3': Penrose-Parkettierung
- 4: Trommelmantel
- 5: Wäschetrommel
- 6: Wäschebehandlungsmaschine
- 7-10: Kante
- 11-14: Ecke
- 15-18: Eckwinkel
- 20-23: Kante
- 24-27: Ecke
- 28-31: Eckwinkel
- 32: einfache Ausbuchtung
- 33: einfache Einkerbung
- 34: zweifache Ausbuchtung
- 35: zweifache Einkerbung
- 40: Fläche
- 41: Abschnitt
- 42-44: Strukturelement
- 45: Pyramidenspitze
- 46: Drainageloch
- 47: Drainagekanal
- 48-53: Drainageloch
- 60, 61: Mitnehmer
- 62: Gruppe
- 62A - 62E: Strukturelement
- 63: Drehrichtung

## Patentansprüche

1. Wäschetrommel (5) für eine Wäschebehandlungsmaschine (6) mit einem Trommelmantel (4), wobei der Trommelmantel (4) ein Strukturmuster (3) aufweist, **dadurch gekennzeichnet, dass** das Strukturmuster (3) zumindest abschnittsweise auf einer Penrose-Parkettierung (3') basiert, wobei die Penrose-Parkettierung (3') aus einer Vielzahl von Kacheln (1, 2) zusammengesetzt ist, und wobei das Strukturmuster (3) Strukturelemente (42, 43, 44) aufweist, die jeweils innerhalb einer Kachel (1, 2) der Penrose-Parkettierung (3') ausgestaltet sind.

2. Wäschetrommel nach Anspruch 1, **dadurch gekennzeichnet, dass** zumindest ein Teil der Strukturelemente (42, 43) als nach innen ausgeformte Pyramidenstümpfe (42, 43) und/oder als nach innen ausgeformte Kalotten (42, 43) ausgestaltet ist.

3. Wäschetrommel nach Anspruch 1 oder 2, **dadurch gekennzeichnet, dass** zumindest ein Teil der Strukturelemente (44) als nach außen ausgeformte Pyramiden (44) ausgestaltet ist.

4. Wäschetrommel nach Anspruch 3, **dadurch gekennzeichnet, dass** zumindest ein Teil der nach außen ausgeformten Pyramiden (44) jeweils eine Pyramidenspitze (45) mit einem Drainageloch (46) aufweist.

5. Wäschetrommel nach einem der Ansprüche 1 bis 4, **dadurch gekennzeichnet, dass** das Strukturmuster (3) zumindest eine Gruppe (62) von nebeneinander angeordneten Strukturelementen (62A - 62E) aufweist, die einen Mitnehmer (62) bilden.

6. Wäschetrommel nach einem der Ansprüche 1 bis 5, **dadurch gekennzeichnet, dass** das Strukturmuster (3) Drainagekanäle (47) aufweist, die sich jeweils entlang von aneinandergefügten Kanten (7, 20) von Kacheln (1, 2) der Penrose-Parkettierung (3') erstrecken.

7. Wäschetrommel nach einem der Ansprüche 1 bis 6, **dadurch gekennzeichnet, dass** das Strukturmuster (3) Drainagelöcher (48 - 53) aufweist, die jeweils an Ecken (11 - 14, 24 - 27) der aneinander angefügten Kacheln (1, 2) der Penrose-Parkettierung (3') angeordnet sind.

8. Wäschetrommel nach einem der Ansprüche 1 bis 7, **dadurch gekennzeichnet, dass** der Trommelmantel (4) in einer Drehrichtung (63) betrachtet in mehrere Abschnitte (41) aufgeteilt ist und dass jeder Abschnitt (41) ein auf der Penrose-Parkettierung (3') basierendes Strukturmuster (3) aufweist.

9. Wäschetrommel nach Anspruch 8, **dadurch gekennzeichnet, dass** die Abschnitte (41) des Trommelmantels (4) mit zumindest im Wesentlichen übereinstimmenden Strukturmustern (3) ausgestaltet sind.

10. Wäschebehandlungsmaschine (6), die insbesondere zum Waschen und/oder Trocknen von Wäsche dient, mit einer Wäschetrommel (5) nach einem der Ansprüche 1 bis 9.

## Claims

1. Laundry drum (5) for a laundry treatment machine (6) having a drum body (4), wherein the drum body (4) has a structure pattern (3),
**characterised in that** the structure pattern (3) is based, at least in sections, on a Penrose tiling (3'), wherein the Penrose tiling (3') is composed of a plurality of tiles (1, 2), and wherein the structure pattern (3) has structure elements (42, 43, 44) which are in each case embodied inside a tile (1, 2) of the Penrose tiling (3').

2. Laundry drum according to claim 1, **characterised in that** at least some of the structure elements (42, 43) are embodied as inwardly moulded truncated pyramids (42, 43) and/or as inwardly moulded calottes (42, 43).

3. Laundry drum according to claim 1 or 2, **characterised in that** at least some of the structure elements (44) are embodied as outwardly moulded pyramids.

4. Laundry drum according to claim 3, **characterised in that** at least some of the outwardly moulded pyramids (44) each have a pyramid apex (45) with a drainage hole (46).

5. Laundry drum according to one of claims 1 to 4, **characterised in that** the structure pattern (3) has at least one group (62) of structure elements (62A-62E) which are arranged next to one another and form an agitator paddle (62).

6. Laundry drum according to one of claims 1 to 5, **characterised in that** the structure pattern (3) has drainage channels (47), each of which extends along joined edges (7, 20) of tiles (1, 2) of the Penrose tiling (3').

7. Laundry drum according to one of the claims 1 to 6, **characterised in that** the structure pattern (3) has drainage holes (48-53) which in each case are arranged at corners (11-14, 24-27) of the joined tiles (1, 2) of the Penrose tiling (3').

8. Laundry drum according to one of claims 1 to 7, **characterised in that** the drum body (4) viewed in one direction of rotation (63) is divided into several sections (41) and that each section (41) has a structure pattern (3) based on the Penrose tiling (3').

9. Laundry drum according to claim 8, **characterised in that** the sections (41) of the drum body (4) are embodied with at least essentially consistent structure patterns (3).

10. Laundry treatment machine (6), which serves in particular to wash and/or dry laundry, having a laundry drum (5) according to one of claims 1 to 9.

## Revendications

1. Tambour à linge (5) pour une machine de traitement de linge (6), comprenant une enveloppe de tambour (4), l'enveloppe de tambour (4) présentant un motif à structure (3), **caractérisé en ce que** le motif à structure (3) se base au moins par sections sur un pavage de Penrose (3'), le pavage de Penrose (3') étant composé d'une pluralité de pavés (1, 2) et le motif à structure (3) présentant des éléments à structure (42, 43, 44) qui sont respectivement conçus à l'intérieur d'un pavé (1, 2) du pavage de Penrose (3').

2. Tambour à linge selon la revendication 1,
**caractérisé en ce qu'**au moins
une partie des éléments à structure (42, 43) sont conçus comme des troncs de pyramide (42, 43) formés vers l'intérieur et/ou comme des calottes (42, 43) formées vers l'intérieur.

3. Tambour à linge selon la revendication 1 ou 2,
**caractérisé en ce qu'**au moins
une partie des éléments à structure (44) sont conçus comme des pyramides (44) formés vers l'extérieur.

4. Tambour à linge selon la revendication 3,
**caractérisé en ce qu'**au moins
une partie des pyramides (44) formées vers l'extérieur présentent respectivement une pointe de pyramide (45) munie d'un trou de drainage (46).

5. Tambour à linge selon l'une quelconque des revendications 1 à 4,
**caractérisé en ce que**
le motif à structure (3) présente au moins un groupe (62) d'éléments à structure (62A - 62E) disposés les uns à côté des autres, lesquels forment un entraîneur (62).

6. Tambour à linge selon l'une quelconque des revendications 1 à 5,
**caractérisé en ce que**
le motif à structure (3) présente des canaux de drainage (47) qui s'étendent respectivement le long d'arêtes (7, 20), jointes les unes aux autres, de pavés (1, 2) du pavage de Penrose (3').

7. Tambour à linge selon l'une quelconque des revendications 1 à 6,
**caractérisé en ce que**
le motif à structure (3) présente des trous de drainage (48 - 53) qui sont respectivement disposés dans des coins (11 - 14, 24 - 27) des pavés (1, 2), joints les uns aux autres, du pavage de Penrose (3').

8. Tambour à linge selon l'une quelconque des revendications 1 à 7,
**caractérisé en ce que**
l'enveloppe de tambour (4), en vue dans un sens de rotation (63), est divisée en plusieurs sections (41) et **en ce que** chaque section (41) présente un motif à structure (3) sur la base du pavage de Penrose (3').

9. Tambour à linge selon la revendication 8,
**caractérisé en ce que**
les sections (41) de l'enveloppe de tambour (4) sont conçues avec des motifs à structure (3) au moins essentiellement concordants.

10. Machine de traitement de linge (6) qui sert notamment au lavage et/ou au séchage de linge, comprenant un tambour à linge (5) selon l'une quelconque des revendications 1 à 9.
